# EUROPÄISCHE PATENTSCHRIFT

(11) **EP 0 245 635 B1**
(45) Veröffentlichungstag und Bekanntmachung des Hinweises auf die Patenterteilung: **29.01.1992**
(21) Anmeldenummer: 87104715.5
(22) Anmeldetag: 31.03.1987
(51) Int. Cl.: E04F 13/08

(54) **Vorrichtung zur Verankerung von Platten**
Panel anchorage device
Dispositif de fixation pour panneaux

(30) Priorität: 14.05.1986 DE 3616210
(43) Veröffentlichungstag der Anmeldung: 19.11.1987
(73) Patentinhaber: Unistrut Europe PLC, Bedford MK41 OHU (GB)
(72) Erfinder: Fricker, Siegfried, D-7258 Heimsheim (DE)
(74) Vertreter: Jackisch, Walter

(56) Entgegenhaltungen:
- EP-A- 0 132 003
- EP-A- 0 164 335
- DE-A- 2 916 003
- FR-A- 2 453 950

## Beschreibung

Die Erfindung betrifft eine Vorrichtung zur Verankerung von Platten mit den Merkmalen des Oberbegriffs des Anspruchs 1.

Eine bekannte Vorrichtung dieser Art (EP-A-0132003 ) weist einen als Blechbiegeteil ausgeführten vertikalen Halteteil und einen horizontal abstrebenden Tragteil auf, der ebenfalls als Blechbiegeteil ausgebildet ist. Der Halteteil und der Tragteil werden zu einem winkelförmigen Halter zusammengesetzt, wobei die Verbindung im Winkeleckbereich durch eine Punktschweißung vorgenommen wird. Der horizontale Tragteil ist als aus einem verhältnismäßig breiten Blechzuschnitt gebogene Hülse ausgebildet, die ebenfalls durch eine Schweißverbindung zusammengehalten wird. In diese Hülse des Tragteils ist ein Muttergewinde einzuschneiden, in das ein horizontaler Gewindebolzen einschraubbar ist, der an seinem vorstehenden Ende Aufnahmezapfen für die zu befestigenden Verblendplatten oder dergleichen aufweist. Aufgrund der verschiedenen Blechbiegeteile, der Schweißverbindungen und der Gewindeschneidarbeiten ist die Herstellung dieser Vorrichtung insgesamt aufwendig und teuer. Die einwirkenden Lasten, Wind-und Sogkräfte beanspruchen die Punktverschweißung, die keine absolut sichere Aufnahme der Kräfte gewährleisten kann, so daß hohe Anforderungen an die Sicherheit bei Zulassungsprüfungen nicht erfüllt werden können. Außerdem ist die gebogene Ausführung insofern nachteilig, daß sie unter Einwirkung der Lasten sich verformen kann, wodurch gleichfalls eine Unsicherheit in statischer Hinsicht besteht. Ein weiterer Nachteil besteht darin, daß die axiale Verstellung des Gewindebolzens für eine genaue Ausrichtung der Verblendplatten umständlich und zeitraubend ist, da verhältnismäßig viele Umdrehungen ausgeführt werden müssen, um den Gewindebolzen über einen größeren Weg axial zu verstellen. Eine Nachjustierung bei bereits montierter Wandplatte ist besonders aufwendig, da hierzu die Platte entweder von dem Aufnahmestift abgenommen werden muß oder der winkelförmige Halter ist durch Lösen der Befestigungsschraube als Ganzes von der Wand zu demontieren, um danach eine Verstellung über das Gewinde erzielen zu können. Zudem besteht durch das zwangsläufig vorhandene Spiel zwischen dem Gewindebolzen und der Gewindehülse eine gewisse Instabilität. Um den Gewindebolzen gegen ein solches Wackelspiel und gegen ein unerwünschtes Verdrehen zu sichern, wird üblicherweise eine zusätzliche Kontermutter aufgebracht, die allerdings den Verstellweg des Gewindebolzens einschränkt, so daß die Verblendplatte nicht bis unmittelbar dicht an das freie Ende des horizontalen Tragteils herangebracht werden kann.

Aus der EP-A-0 164 335 ist eine Verankerungsvorrichtung für Fassadenplatten bekannt, bei der eine vertikale Befestigungsplatte mit einer horizontalen Grundplatte verschweißt ist, auf der zwei lotrechte Platten mit Abstand aufgeschweißt sind. Zwischen den beiden lotrechten Platten befindet sich ebenfalls stehend eine innerhalb einer Ausnehmung begrenzt verschiebbare Tragplatte. Eine Justierung der Fassadenplatte durch Verschwenken ist mit dieser konstruktiv aufwendigen Vorrichtung nicht möglich.

Bekannt ist ferner - DE-A 29 16 003 - eine Vorrichtung zur Befestigung einer Fassadenplatte an einer Gehäusewand, mit der Fassadenplatte und Gehäusewand in eine feste Lage zueinander gebracht werden können. Diese Vorrichtung dient aber lediglich als Abstandshalter und hat keine Tragfunktion für die Fassadenplatten, wie sie bei der gattungsgemäßen Verankerungsvorrichtung erforderlich ist.

Demgegenüber liegt ausgehend von dem in der Einleitung erstgenannten Stand der Technik der Erfindung die Aufgabe zugrunde, eine Plattenverankerungsvorrichtung mit den Merkmalen des Oberbegriffes des Anspruches 1 dahingehend weiterzubilden, daß eine kostengünstige Herstellung sowie ein absolut fester Sitz des Verstellbolzens mit leicht auszuführender Grob- und Feinverstellung mit einfachen Mitteln erzielbar ist.

Diese Aufgabe wird erfindungsgemaß durch die kennzeichnenden Merkmale des Anspruchs 1 gelöst.

Bevorzugte Ausgestaltungen und Weiterbildungen sowie weitere Vorteile und wesentliche Einzelheiten der Erfindung sind den Merkmalen der Unteransprüche, der nachfolgenden Beschreibung und der Zeichnung zu entnehmen, die in schematischer Darstellung bevorzugte Ausführungsformen als Beispiel zeigt. Es stellen dar:
- FIG. 1: eine erfindungsgemäße Verankerungsvorrichtung in perspektivischer Darstellung,
- FIG. 2: den winkelförmigen Halter der Verankerungsvorrichtung gemäß FIG. 1 mit zum Teil abgeschnittenem Tragteilschenkel in perspektivischer Darstellung und
- FIG. 3: den horizontalen Tragteil der Verankerungsvorrichtung ähnlich der FIG. 1 in Vorderansicht.

Die erfindungsgemäße Verankerungsvorrichtung 1 kann über ein Verankerungselement 2 an einem hier nicht dargestellten vertikalen Verankerungsgrund, wie Gebäudewand oder dergleichen, befestigt werden. Die Verankerungsvorrichtung 1 besitzt einen winkelförmigen Halter 3 und einen Bolzen 4, der einen Gewindeteil 5 und einen sich an diesen anschließenden flachrechteckförmigen Endteil 6 aufweist, an dem zapfenförmige Aufnahmen 7 angeordnet sind, die sich quer zur Ebene des flachen Endteils 6 und quer zur Längsachse des Bolzens 4 erstrecken. An den Aufnahmezapfen 7 können hier nicht dargestellte Verblendplatten festgelegt werden, die auf Abstand etwa parallel zur Gebäudewand liegen. Die Aufnahmezapfen 7 greifen dabei in entsprechende Löcher ein, die in den Eckbereichen der Verblendplatten ausgebildet sind. Damit die Verblendplatten sowohl zueinander als auch gegenüber der Gebäudewand genau ausgerichtet werden können, kann über die Verankerungsvorrichtung 1 eine exakte Justierung in verschiedenen Richtungen sowohl vertikal, horizontal als auch diagonal vorgenommen werden, wobei auch Nachjustierungen durchgeführt werden können, ohne daß die Verblendplatten demontiert werden müssen. Die Verankerungsvorrichtung 1 ist insgesamt zudem so stabil ausgeführt, daß selbst sehr große Wind-, Sog- und Druckkräfte absolut sicher aufgefangen werden, so daß die Verblendplatten fest und spielfrei bzw. wackelfrei vor der Gebäudewand festgelegt sind.

Der in der Zeichnung dargestellte winkelförmige Halter 3 besitzt einen an der Gebäudewand festlegbaren vertikalen Halteteil 8, der zwei parallele, senkrecht zur Oberfläche des Verankerungsgrundes stehende flache Haltestreben 9a,9b aufweist. Zwischen den beiden Haltestreben 9a,9b befindet sich das Verankerungselement 2, das bevorzugt als Schraubbolzenverbindung ausgeführt sein kann und einen aus Flacheisen gebildeten U-förmigen Bügel 10 aufweist, der die beiden Haltestreben 9a,9b, übergreift. Die Befestigungsschraube 11 durchsetzt den Bügel 10 in einem hier nicht dargestellten horizontalen Langloch, wodurch der Halter 3 in der Ebene der Gebäudewand in horizontaler Richtung verstellt werden kann. Die Befestigungsschraube 11 ist am Verankerungsgrund (Gebäudewand) befestigt. Eine Gewindemutter 12 drückt fest gegen den Bügel 10, so daß der Halter 3 im montierten Zustand unverrückbar festgelegt ist.

Der horizontale Tragteil 13 des winkelförmigen Halters 3 besteht aus zwei zueinander parallelen Klemmplatten 14a,14b. Die vertikalen Haltestreben 9a,9b und die horizontalen Klemmplatten 14a,14b liegen jeweils in denselben vertikalen Parallelebenen. Sowohl die Haltestrebe 9a und die Klemmplatte 14a als auch die Haltestrebe 9b und die Klemmplatte 14b sind als winkelförmige Stanzteile ausgebildet, so daß eine materialeinheitlich einstückige Ausführung gegeben ist, die eine hohe Festigkeit besitzt und zudem kostengünstig herstellbar ist. Im äußeren Winkeleckbereich des Halters 3 können geeignete Aussteifungsteile 15 angeordnet sein, wodurch die Stabilität und Biegesteifigkeit des Halters 3 erhöht wird. Am oberen Endbereich sind die beiden Haltestreben 9a,9b aufeinander zugebogen und miteinander verbunden, wobei diese Verbindung bevorzugt als Schweißstelle 16 ausgeführt sein kann.

Damit die Verankerungsvorrichtung 1 auch in vertikaler Richtung stufenlos verstellt werden kann, ist eine Keilplatte 17 vorgesehen. Die Keilplatte 17 besitzt einen zum Halter 3 hin abgebogenen Rand 18, der in Aussparungen 19 eingreift, die an der der Gebäudewand zugewandten Rückseite der Haltestreben 9a,9b ausgebildet sind. Die untere Kante 20 der Keilplatte 17 verläuft schräg und liegt auf der Befestigungsschraube 11 auf. Die Höhenverstellung der Verankerungsvorrichtung 1 erfolgt durch horizontales Verschieben der Keilplatte 17.

Die beiden Klemmplatten 14a,14b weisen je eine Längssicke 21 auf, die sich bevorzugt über die gesamte Länge der Klemmplatten 14a,14b in horizontaler Richtung erstreckt. Die beiden Längssicken 21 sind im Querschnitt derart prismenförmig gestaltet, daß der Bolzen 4 bzw. dessen Gewindeteil 5 an zwei parallelen Längskanten 22 mit der Zahnung 23 linienförmig anliegt. Dadurch wird automatisch eine formschlüssige Zentrierung des Bolzens 4 in der Längssicke 21 erzielt, so daß besonders vorteilhaft auch verschiedene Bolzen 4 mit unterschiedlich großen Gewindeteildurchmessern wahlweise verwendet werden können, wobei stets eine Zwangszentrierung in der Längssicke 21 erfolgt, ohne daß die Auswölbung der Längssicke 21 an den jeweiligen Durchmesser des Gewindeteils 5 angepaßt bzw. ausgeformt sein muß. Da jede der beiden Klemmplatten 14a,14b je eine Längssicke 21 aufweisen, ist der Gewindeteil 5 des Bolzens 4 des vorliegenden Ausführungsbeispiels insgesamt zwischen vier parallelen linienförmigen Längskanten 22 eingeklemmt. Es ist nicht zwingend erforderlich, daß der Bolzen 4 die Zahnung 23 aufweist, da auch ein einfacher Rundbolzen oder dergleichen durch die linienförmig angepreßten Längskanten 22 der Klemmplatten 14a,14b festgehalten würde, allerdings wird durch die Zahnung 23 eine zusätzliche Rastarretierung erreicht. Es besteht auch die Möglichkeit, eine Verzahnung ausschließlich an den Innenseiten der Klemmplatten 14a,14b im Bereich der Längssicken 21 vorzusehen.

Insbesondere der FIG. 2 ist zu entnehmen, daß bevorzugt im Bereich aller vier Längskanten 22 der prismenförmigen Längssicken 21 je eine Rastzahnung 24 ausgebildet sein kann, die mit der Zahnung 23 des Gewindeteils 5 in Eingriff steht, wodurch eine besonders sichere Rastarretierung des Bolzens 4 erzielt wird. Die Zahnung 23 des Bolzens 4 und die Rastzahnung 24 der Klemmplatten 14a,14b müssen nicht gleich ausgeführt sein, sondern können auch ohne weiteres unterschiedlich gestaltet sein. Z.B. kann die Rastzahnung 24 eine wesentlich kleinere Zahnteilung besitzen als die Zahnung 23 des Gewindeteils 5. Es ist auch möglich, den Bolzen 4 mit einem Feingewinde zu versehen, das in eine deutlich gröber ausgeführte Rastzahnung 24 der Längskanten 22 eingreift. Durch eine kleine Zahnteilung des Gewindeteils 5 und/oder der Rastzahnung 24 kann allein durch axiales Verschieben des Bolzens 4, ohne daß dieser gedreht werden muß, eine feinstufige Horizontalverstellung vorgenommen werden.

Die FIG. 1 macht deutlich, daß die beiden getrennten Klemmplatten 14a,14b, die den Bolzen 4 bzw. dessen Gewindeteil 5 umschließen, durch Spannteile zusammengezogen sind, die bevorzugt als Spannschrauben 25 ausgeführt sind. Der Gewindeteil 5 des Bolzens 4 ist aufgrund der Vorspannkraft der Spannschrauben 25 absolut fest zwischen den Klemmplatten 14a,14b eingeklemmt, so daß sowohl eine formschlüssige als auch eine kraftschlüssige Verbindung hergestellt ist. Die lösbaren Spannschrauben 25 gemäß FIG. 1 befinden sich im Bereich von Stegteilen 26 der Klemmplatten 14a,14b. Zwischen den beiden Stegteilen 26 einer jeden Klemmplatte 14a,14b ist die Längssicke 21 bevorzugt symmetrisch ausgebildet. Die Spannschraube 25 besitzt einen Kopf 27, der für den Eingriff eines Betätigungswerkzeugs einen Innensechskant (Inbus) aufweisen kann und an der Außenseite 28 des Stegteils 26 anliegt. Die Spannschraube 25 durchsetzt eine Bohrung 29 im Stegteil 26 der einen Klemmplatte 14b und greift mit einem Gewindeende 30 in ein Gewindeloch 31 des gegenüberliegenden Stegteils 26 der anderen KLemmplatte 14a ein. Statt des Gewindelochs 31 kann auf das Gewindeende 30 auch eine Mutter aufgeschraubt werden.

Beim Ausführungsbeispiel der FIG. 1 sind insgesamt drei Spannschrauben 25 vorgesehen, die in Form eines Dreiecks angeordnet sind. Dabei befinden sich zwei Spannschrauben 25 in den unteren Stegteilen 26 der Klemmplatten 14a,14b, während die dritte Spannschraube 25 auf der anderen Seite des Bolzens 4 die oberen Stegteile 26 der beiden Klemmplatten 14a,14b verbindet. Es ist auch möglich, auf jeder Seite des Bolzens 4 nur jeweils eine die Stegteile 26 verbindende Spannschraube 25 vorzusehen. Allerdings können auch vier oder mehr Spannschrauben 25 für das Verspannen der Klemmplatten 14a,14b gegen den Gewindeteil 5 des Bolzens 4 vorgesehen werden. Allein durch Lösen der oberen Spannschraube 25 können die Klemmplatten 14a,14b schon so weit gelockert werden, daß der Bolzen 4 um seine Achse gedreht werden kann. Durch zusätzliches Lösen der unteren Spannschrauben 25 kann der Abstand zwischen den beiden Klemmplatten 14a,14b so weit vergrößert werden, daß der Gewindeteil 5 außer Rasteingriff gelangt, so daß der Bolzen 4 durch einfaches Verschieben in axialer Richtung schnell verstellt werden kann. Durch anschließendes Anziehen der Spannschrauben 25 werden die Längskanten 22 der Klemmplatten 14a,14b so fest gegen den Gewindeteil 5 gepreßt, daß der Bolzen 4 absolut sicher gegen Verschiebung und Verdrehung im horizontalen Tragteil 13 eingespannt ist.

Dem Ausführungsbeispiel der FIG. 3 ist zu entnehmen, daß es auch günstig sein kann, an der einen, z.B. unteren Seite des Bolzens 4 die Stegteile 26 der Klemmplatten 14a,14b durch einen nicht verstellbaren Verbindungssteg miteinander zu verbinden, der vorzugsweise als Nietbolzen 32 ausgeführt sein kann, wodurch eine besonders einfache Herstellung möglich ist. Lediglich auf der gegenüberliegenden (oberen) Seite des Bolzens 4 ist eine Spannschraube 25 vorgesehen, mittels der die beiden Klemmplatten 14a,14b gegeneinander verspannt werden können, so daß über die linienförmige Vierpunktanlage der Längskanten 22 ein absoluter Festsitz des Bolzens 4 erreicht werden kann. Der FIG. 3 ist besonders deutlich zu entnehmen, daß aufgrund der prismenförmigen Ausbildung der Längssicken 21 im Durchmesser sehr unterschiedliche Bolzen 4 fest zwischen den Klemmplatten 14a,14b eingespannt werden können.

Ein weiterer wesentlicher Vorteil der erfindungsgemäßen Klemmplattenausführung besteht darin, daß keine zusätzliche Kontermutter für den Bolzen 4 vorgesehen werden muß, da die Bolzensicherung durch die über die Spannschrauben 25 aufgebrachte Klemmkraft erzielt wird. Da nun keine Kontermutter mehr erforderlich ist, kann der Bolzen 4 axial so weit in den Tragteil 13 eingebracht werden, daß sogar der sich an den Gewindeteil 5 anschließende Teil des flachen Endteils 6 etwas in den Bereich der Sicken 21 hineinragt, so daß die an den Aufnahmen 7 festzulegenden Verblendplatten bis dicht an die Verankerungsvorrichtung 1 herangebracht werden können. Insgesamt stellt die erfindungsgemäße Verankerungsvorrichtung 1 ein optimal variables Verankerungssystem dar, das vielseitige und einfach durchzuführende Justiermöglichkeiten zur genauen planparallelen Ausrichtung der Verblendplatten ermöglicht und das zudem einfach herzustellen ist und eine hohe Festigkeit besitzt, die in jeder Einstellposition einen absolut festen Halt der Verblendplatten gewährleistet.

## Patentansprüche

1. Vorrichtung (1) zur Verankerung von Platten, insbesondere Verblendplatten, an einem Verankerungsgrund, wie einer Gebäudewand oder dgl., mit einem winkelförmigen Halter (3), der einen am Verankerungsgrund festlegbaren Halteteil (8) und einen horizontal abstrebenden Tragteil (13) aufweist, an dem ein eine Aufnahme (7) für die zu befestigenden Platten aufweisender, vorzugsweise mit einer Zahnung (23) versehener Bolzen (4) in einer sich axial erstreckenden buchsenartigen Umschließung verstellbar gelagert ist,
dadurch gekennzeichnet, daß die Umschließung durch zwei voneinander getrennte und an gegenüberliegenden Seiten des Bolzens (4) befindliche Klemmplatten (14a, 14b) gebildet ist, die mit dem vertikalen Halteteil (8) kraftübertragend verbunden sind, und daß die Klemmplatten (14a, 14b) auf der Oberseite des Bolzens und auf der Unterseite des Bolzens (4) durch Spannteile (25, 32) mit diesem verspannbar sind, wobei mindestens einer der Spannteile (25 bzw. 32) verstellbar ausgebildet ist.

2. Vorrichtung nach Anspruch 1,
dadurch gekennzeichnet, daß mindestens eine der Klemmplatten (14a, 14b) eine prismenförmige Längssicke (21) aufweist, die sich mindestens über einen Teil der horizontalen Klemmplattenlänge erstreckt und in der der Bolzen (4) an zwei parallelen Längskanten (22) linienförmig umgriffen ist.

3. Vorrichtung nach Anspruch 2,
dadurch gekennzeichnet, daß der Bolzen (4) zwischen vier linienförmigen Längskanten (22) eingeklemmt ist, die durch je zwei prismenförmige Längssicken (21) jeder Klemmplatte (14a, 14b) gebildet sind.

4. Vorrichtung nach Anspruch 2 oder 3,
dadurch gekennzeichnet, daß an mindestens einer der Längskanten (22) der prismenförmigen Längssicke (21) eine mit der bevorzugt als Schraubgewinde ausgeführten Zahnung (23) des Bolzens (4) in Eingriff stehende Rastzahnung (24) ausgebildet ist.

5. Vorrichtung nach Anspruch 4,
dadurch gekennzeichnet, daß die Rastzahnung (24) an der Längskante (22) der prismenförmigen Längssicke (21) und die Zahnung (23) des Bolzens (4) verschieden sind.

6. Vorrichtung nach Anspruch 5,
dadurch gekennzeichnet, daß die Zahnteilung der Rastzahnung (24) an der Längskante (22) der Längssicke (21) kleiner ist als die Teilung der Zahnung (23) des Bolzens (4).

7. Vorrichtung nach einem der Ansprüche 2 bis 6,
dadurch gekennzeichnet, daß die Längssicke (21) zwischen zwei Stegteilen (26) der Klemmplatte (14a, 14b) ausgeformt ist und sich bevorzugt über deren gesamte Länge erstreckt.

8. Vorrichtung nach einem der Ansprüche 1 bis 7,
dadurch gekennzeichnet, daß der lösbare Spannteil als die beiden Klemmplatten (14a, 14b) gegen den Bolzen (4) pressende Spannschraube (25) ausgebildet ist, die die einander gegenüberliegenden Stegteile (26) der beiden Klemmplatten (14a, 14b) durchsetzt.

9. Vorrichtung nach Anspruch 8,
dadurch gekennzeichnet, daß die Spannschraube (25) mit einem Kopf (27) an der Außenseite (28) des Stegteils (26) der einen Klemmplatte (14b) anliegt und mit einem Gewindeende (30) in einem Gewindeloch (31) des gegenüberliegenden Stegteils (26) der anderen Klemmplatte (14a) gelagert ist.

10. Vorrichtung nach einem der Ansprüche 1 bis 9,
dadurch gekennzeichnet, daß die beiden Klemmplatten (14a, 14b) des Tragteils (13) über insgesamt drei in Form eines Dreiecks angeordnete Spannteile (25) gegen den Bolzen (4) verspannt sind, wobei zwei der Spannteile (25) an der einen (unteren) Seite des Bolzens (4) und der dritte Spannteil (25) an der anderen (oberen) Bolzenseite an den Stegteilen (26) der Klemmplatten (14a, 14b) vorgesehen sind.

11. Vorrichtung nach Anspruch 10,
dadurch gekennzeichnet, daß mindestens einer der die beiden Klemmplatten (14a, 14b) an der einen Seite des Bolzens (4) verbindenden Spannteile ein nicht verstellbarer Verbindungssteg, vorzugsweise ein Nietbolzen (32) ist.

12. Vorrichtung nach einem der Ansprüche 1 bis 11,
dadurch gekennzeichnet, daß die beiden gegen den Bolzen (4) verspannbaren Klemmplatten (14a, 14b) mit je einer vom Verankerungsgrund rechtwinklig abstrebenden, den vertikalen Halteteil (8) des winkelförmigen Halters (3) mitbildenden Haltestrebe (9a, 9b) materialeinheitlich einstückig, vorzugsweise als Stanzteil, ausgebildet sind.

13. Vorrichtung nach Anspruch 12,
dadurch gekennzeichnet, daß zwischen den beiden Haltestreben (9a, 9b) ein Verankerungselement (2) vorzugsweise in Form einer Befestigungsschraube (11) vorgesehen ist, das ein horizontales Langloch in einem die Haltestreben (9a, 9b) übergreifenden Bügel (10) durchsetzt.

14. Vorrichtung nach einem der Ansprüche 12 oder 13,
dadurch gekennzeichnet, daß die einander zugeordneten, parallelen Klemmplatten (14a, 14b) und ihre jeweiligen vertikalen Haltestreben (9a, 9b) in gleichen, zueinander parallelen vertikalen Ebenen liegen.

15. Vorrichtung nach einem der Ansprüche 1 bis 14,
dadurch gekennzeichnet, daß zwei Spannschrauben (25) in den unteren Stegteilen (26) der Klemmplatten (14a, 14b) und eine dritte Spannschraube (25) auf der anderen Seite des Bolzens (4) in den oberen Stegteilen (26) der Klemmplatten (14a, 14b) vorgesehen sind.

## Claims

1. Device (1) for anchoring panels, in particular facing panels, to an anchoring base, such as a building wall or the like, with an angular holder (3), which comprises a holding part (8) able to be fixed to the anchoring base and a support part (13) projecting horizontally, on which a bolt (4) preferably provided with toothing (23) and comprising a holder (7) for the panels to be attached is adjustably mounted in a sleeve-like enclosure extending axially, characterised in that the enclosure is formed by two clamping plates (14a, 14b) which are separate from each other and located on opposite sides of the bolt (4), which clamping plates are connected to the vertical holding part (8) in a force-transferring manner and that on the upper side of the bolt and on the under side of the bolt (4) the clamping plates (14a, 14b) can be clamped by clamping parts (25, 32) to the bolt, at least one of the clamping parts (25 or 32) being constructed to be adjustable.

2. Device according to Claim 1, characterised in that at least one of the clamping plates (14a, 14b) comprises a prismatic longitudinal corrugation (21), which extends at least over part of the horizontal clamping plate length and in which the bolt (4) is surrounded in a linear manner on two parallel longitudinal edges (22).

3. Device according to Claim 2, characterised in that the bolt (4) is clamped between four linear longitudinal edges (22), which are formed by respectively two prismatic longitudinal corrugations (21) on each clamping plate (14a, 14b).

4. Device according to Claim 2 or 3, characterised in that on at least one of the longitudinal edges (22) of the prismatic longitudinal corrugation (21), locking toothing (24) meshing with the toothing (23) of the bolt (4) preferably constructed as a screw thread is formed.

5. Device according to Claim 4, characterised in that the locking toothing (24) on the longitudinal edge (22) of the prismatic longitudinal corrugation (21) and the toothing (23) of the bolt (4) are different.

6. Device according to Claim 5, characterised in that the tooth pitch of the locking toothing (24) on the longitudinal edge (22) of the longitudinal corrugation (21) is smaller than the pitch of the toothing (23) of the bolt (4).

7. Device according to one of Claims 2 to 6, characterised in that the longitudinal corrugation (21) is formed between two web parts (26) of the clamping plate (14a, 14b) and preferably extends over its entire length.

8. Device according to one of Claims 1 to 7, characterised in that the releasable clamping part is constructed as a clamping screw (25) pressing the two clamping plates (14a, 14b) against the bolt (4), which clamping screw penetrates the opposing web parts (26) of the two clamping plates (14a, 14b).

9. Device according to Claim 8, characterised in that the clamping screw (25) bears by a head (27) on the outside (28) of the web part (26) of one clamping plate (14b) and is mounted by a threaded end (30) in a threaded hole (31) of the opposing web part (26) of the other clamping plate (14a).

10. Device according to one of Claims 1 to 9, characterised in that the two clamping plates (14a, 14b) of the support part (13) are clamped against the bolt (4) by way of in all three clamping parts (25) arranged in the shape of a triangle, two of the clamping parts (25) being provided on one (lower) side of the bolt (4) and the third clamping part (25) being provided on the other (upper) bolt side on the web parts (26) of the clamping plates (14a, 14b).

11. Device according to Claim 10, characterised in that at least one of the clamping parts connecting the two clamping plates (14a, 14b) on the one side of the bolt (4) is a non-adjustable connecting web, preferably a rivet (32).

12. Device according to one of Claims 1 to 11, characterised in that the two clamping plates (14a, 14b) able to be clamped against the bolt (4) are each constructed with a holding strut (9a, 9b) in one piece and of the same material, preferably as a stamped part, which holding strut projects at right angles from the anchoring base and co-forms the vertical holding part (8) of the angular holder (3).

13. Device according to Claim 12, characterised in that provided between the two holding struts (9a, 9b) is an anchoring member (2) preferably in the form of a fastening screw (11), which passes through a horizontal slot in a bracket (10) engaging over the holding struts (9a, 9b).

14. Device according to one of Claims 12 or 13, characterised in that the associated, parallel clamping plates (14a, 14b) and their respective vertical holding struts (9a, 9b) lie in the same, parallel vertical planes.

15. Device according to one of Claims 1 to 14, characterised in that two clamping screws (25) are provided in the lower web parts (26) of the clamping plates (14a, 14b) and a third clamping screw (25) is provided on the other side of the bolt (4) in the upper web parts (26) of the clamping plates (14a, 14b).

## Revendications

1. Dispositif (1) pour la fixation de panneaux, en particulier de panneaux de parement, sur un matériau de réception tel qu'un mur de bâtiment ou analogue, comprenant un support coudé (3) présentant un élément de retenue (8) pouvant être fixé sur le matériau de réception et un élément de support (13) s'écartant horizontalement sur lequel un boulon (4) comportant un élément de réception (7) pour les panneaux à fixer et muni d'une denture (23) est monté de manière réglable dans un enveloppement en forme de douille s'étendant dans le sens axial, **caractérisé en ce** que l'enveloppement est constitué par deux plaques de serrage (14a, 14b) séparées l'une de l'autre et situées sur des côtés opposés du boulon (4) qui sont reliées à l'élément de retenue vertical (8) de manière à assurer la transmission de force, et que les plaques de serrage (14a, 14b) peuvent être bloquées sur la face supérieure du boulon et sur la face inférieure du boulon (4) par des éléments de serrage (25, 32), au moins l'un des éléments de serrage (25 et respectivement 32) étant réglable.

2. Dispositif selon la revendication 1, caractérisé en ce qu'au moins l'une des plaques de serrage (14a, 14b) présente une moulure longitudinale (21) de forme prismatique qui s'étend au moins sur une partie de la longueur horizontale des plaques de serrage et dans laquelle le boulon (4) est enveloppé linéairement sur deux arêtes longitudinales (22) parallèles.

3. Dispositif selon la revendication 2, caractérisé en ce que le boulon (4) est bloqué entre quatre arêtes longitudinales (22) linéaires constituées respectivement par deux moulures longitudinales prismatiques (21) de chaque plaque de serrage (14a, 14b).

4. Dispositif selon l'une des revendications 2 ou 3, caractérisé en ce que sur au moins l'une des arêtes longitudinales (22) de la moulure longitudinale prismatique (21) est conformée une denture d'arrêt (24) qui coopère avec la denture (23) du boulon (4) réalisée de préférence sous forme de filetage.

5. Dispositif selon la revendication 4, caractérisé en ce que la denture d'arrêt (24) sur l'arête longitudinale (22) de la moulure longitudinale prismatique (21) et la denture (23) du boulon (4) sont différentes.

6. Dispositif selon la revendication 5, caractérisé en ce que le pas de dents de la denture d'arrêt (24) sur l'arête longitudinale (22) de la moulure longitudinale (21) est plus petit que le pas de la denture (23) du boulon (4).

7. Dispositif selon l'une des revendications 2 à 6, caractérisé en ce que la moulure longitudinale (21) est conformée entre deux éléments de barrette (26) de la plaque de serrage (14a, 14b) et qu'elle s'étend de préférence sur toute la longueur de ladite plaque de serrage.

8. Dispositif selon l'une des revendications 1 à 7, caractérisé en ce que l'élément de serrage amovible est conformé en vis de serrage (25) appliquant les deux plaques de serrage (14a, 14b) contre le boulon (4) et traversant les éléments de barrette (26) opposés des deux plaques de serrage (14a, 14b).

9. Dispositif selon la revendication 8, caractérisé ce que la vis de serrage (25) est appliquée avec une tête (27) contre la face extérieure (28) de l'élément de barrette (26) de l'une des plaques de serrage (14b) et fixée avec une extrémité filetée (30) dans un taraudage (31) de l'élément de barrette (26) opposé de l'autre plaque de serrage (14a).

10. Dispositif selon l'une des revendications 1 à 9, caractérisé en ce que les deux plaques de serrage (14a, 14b) de l'élément de support (13) sont bloquées contre le boulon (4) par l'intermédiaire d'un total de trois éléments de serrage (25) disposés en triangle, sur les éléments de barrette (26) des plaques de serrage (14a, 14b) deux éléments de serrage (25) étant prévus sur l'un des côtés (inférieur) du boulon (4) et le troisième élément de serrage (25) sur l'autre côté (supérieur) du boulon.

11. Dispositif selon la revendication 10, caractérisé en ce qu'au moins l'un des éléments de serrage reliant les deux plaques de serrage (14a, 14b) sur l'un des côtés du boulon (4) est une barrette de raccordement non réglable, de préférence un boulon rivé (32).

12. Dispositif selon l'une des revendications 1 à 11, caractérisé en ce que les deux plaques de serrage (14a, 14b) pouvant être bloquées contre le boulon (4) sont réalisées d'un seul tenant et dans le même matériau, de préférence sous la forme d'une pièce découpée, présentant chacune une barrette de retenue (9a, 9b) qui s'écarte orthogonalement du matériau de réception et constitue également l'élément de support vertical (8) du support coudé (3).

13. Dispositif selon la revendication 12, caractérisé en ce qu'entre les deux barrettes de retenue (9a, 9b) est prévu un élément de fixation (2) réalisé de préférence sous la forme d'une boulon de fixation (11) qui traverse un trou oblong horizontal dans un étrier (10) qui recouvre les barrettes de retenue (9a, 9b).

14. Dispositif selon l'une des revendications 12 ou 13, caractérisé en ce que les plaques de serrage (14a, 14b) parallèles associées l'une à l'autre et leurs barrettes de retenue verticales respectives (9a, 9b) se situent dans les mêmes plans verticaux parallèles.

15. Dispositif selon l'une des revendications 1 à 14, caractérisé en ce que deux vis de serrage (25) sont prévues dans les éléments de barrette inférieurs (26) des plaques de serrage (14a, 14b) et qu'une troisième vis de serrage (25) est prévue de l'autre côté du boulon (4) dans les éléments de barrette supérieurs (26) des plaques de serrage (14a, 14b).
